# EUROPÄISCHE PATENTSCHRIFT

(11) **EP 1 367 262 B1**
(45) Veröffentlichungstag und Bekanntmachung des Hinweises auf die Patenterteilung: **02.11.2006**
(21) Anmeldenummer: 03009743.0
(22) Anmeldetag: 05.05.2003
(51) Int. Cl.: F04D 29/70, F04D 29/54

(54) **Ventilator, insbesondere von Luftkühlern, mit Berührungsschutz**
Fan, particularly for air coolers, with fan guard
Ventilateur en particulier pour refroidisseurs d'air avec capot de ventilateur

(30) Priorität: 27.05.2002 DE 20208250 U
(43) Veröffentlichungstag der Anmeldung: 03.12.2003
(73) Patentinhaber: Hans Güntner GmbH, 82256 Fürstenfeldbruck (DE)
(72) Erfinder: Summerer, Franz, 82288 Kottgeisering (DE)
(74) Vertreter: Volpert, Marcus

(56) Entgegenhaltungen:
- DE-A- 2 345 539
- DE-U- 9 422 006
- US-A- 4 456 431
- US-A1- 2002 057 968

## Beschreibung

Die Erfindung betrifft einen Ventilator wie im Oberbegriff des Anspruchs 1 definiert ist.

Ein Ventilator dieser Art ist aus dem DE-GM 94 22 006 bekannt. Bei dieser Konstruktion ist bereits ermöglicht, das aus Sicherheitsgründen vorgeschriebene Schutzgitter von der Strömungsausrichtungsfunktion zu befreien, da diese Aufgabe auf Grund der maschenoder wabenähnlichen Bauweise des Schutzgitters bisher nur mangelhaft erfüllt wurde. Diese Aufgabe wird einem in erster Linie der Strömungsausrichtung dienenden Leitschaufelkranz übertragen, der noch zusätzlich die Funktion eines Berührungsschutzes erfüllt, da er in Strömungsrichtung der Luft hinter dem Laufrad des Ventilators liegt, so dass dessen Rotor versehentlich nicht berührt werden kann.

US 2002/057 968 zeigt einen Ventilator mit einem Schutzgitter, das mit dem Gehäuse/Rahmen des Ventilators lösbar verbunden ist.

Eine weitere Schutzgittervorrichtung bzw. Berührungsschutz ist auch aus dem DE-GM 88 16 827 bekannt und weist dort eine Stegmaschenstruktur mit mehreckigen oder kreisförmigen Einzelöffnungen auf, mit denen beabsichtigt wird, den aus dem Schutzgitter austretenden Luftstrom gleich zu richten, insbesondere parallel zur Drehachse des Ventilators auszurichten. Mit einem derartigen maschenartigen Gitter kann jedoch keine, jedenfalls keine ausgeprägte Gleichrichtung des Luftstromes erreicht werden, sondern hinter dem Gitter bildet sich ein mehr oder weniger turbulenter Strömungszustand aus, der nicht nur zu einem erheblichen Schaltdruck führt, sondern auch stark drallbehaftet ist, weshalb der Wirkungsgrad des Ventilators zu wünschen übrig lässt und die Wurfweite der aus dem Gitter austretenden Strömung relativ klein ist.

Die obigen Nachteile werden auch nicht durch die in Verbindung mit einem Ventilator verwendete Ventilatorgitterkonstruktion beseitigt, die in dem DE-GM 90 02 321 beschrieben ist, bei der das Gitter mit dem Haltering für den Elektromotor des Ventilators eine bauliche Einheit bildet, weil das Gitter, das auch in diesem Fall als Strömungsgleichrichter bezeichnet wird, ohne tatsächlich eine drallfreie, parallel gerichtete Strömung hinter dem Gitter zu ermöglichen, von einem den Strömungsquerschnitt erheblich einengenden Aussteifungsring begrenzt wird, der den Antriebsmotor haltert.

Schließlich ist der aus dem EP 477 612 A2 bekannte Luftkühler ebenfalls mit einem sogenannten Luftleitgitter ausgestattet, durch das jedoch, wie bei den oben genannten Konstruktionen tatsächlich keine Parallelisierung des aus dem Gitter austretenden Luftstroms im Sinne einer drallfreien und daher verlustarmen Strömung erreicht wird, weshalb dieses Gitter auch mit verschwenkbaren Gitterteilen versehen ist, die eine Ablenkung des ihnen zugeordneten auslaßseitigen Strömungsanteils zur Restströmung hin bewirken sollen, um eine gezielt gerichtete Gesamtströmung zu erreichen, durch die trotz der Auslenkung des Gitterteils eine Rückströmung um das Gehäuse herum zur Lufteintrittsseite verhindert werden soll.

Die Aufgabe der Erfindung besteht nun darin, den Berührungsschutz so auszubilden, dass er gewissermaßen von dem Leitschaufelkranz unabhängig ist, was bedeutet, dass er von letzterem jederzeit entfernt werden kann, aber auch an einen zu einem Ventilator gehörenden Leitschaufelkranz noch nachträglich angebracht werden kann, ohne dass zur Befestigung des Berührungsschutzes ein erheblicher Aufwand getrieben werden muss.

Zu diesem Zweck wird erfindungsgemäß ein Ventilator gemäß Anspruch 1 vorgeschlagen.

Die lösbare Verbindung zwischen Schutzgitter und Leitschaufelkranz kann vorteilhafterweise mit Hilfe von Schnapp- oder Klipselementen erfolgen, die Bestandteil des gewöhnlich aus Kunststoff bestehenden Leitschaufelkranzes sind und den Berührungsschutz an seinem äußeren Rand umgreifen; sie kann aber auch in einfachster Weise mit Hilfe von Kabelbindern erfolgen.

Jedenfalls ist auf diese Weise eine einfache Nachrüstmöglichkeit von serienmäßigen Ventilatoren bzw. deren Nachleiträdern gegeben.

Die Erfindung wird nachfolgend anhand einer beispielsweisen Schutzgittervorrichtung für einen handelsüblichen Ventilator, bestehend aus einem hinter dem Laufrad des Ventilators angeordneten Leitschaufelkranz, auch Nachleitrad genannt, mit einem an ihm lösbar befestigten Schutzgitter aus Metalldraht beschrieben. In der Zeichnung zeigen:
- Fig. 1: eine schematische Querschnittsansicht des Ventilatorlaufrades und des diesem nachgeordneten Leitschaufelkranzes einer erfindungsgemäßen Schutzgittervorrichtung mit in Form von Strichen angedeuteten Austrittsluftstrahlen,
- Fig. 2: eine schematische Draufsicht des Leitschaufelkranzes,
- Fig.: 3 eine geometrische Darstellung der Leitschaufelkonfiguration, wie sie im Leitschaufelkranz von Fig. 2 Verwendung findet,
- Fig. 4: eine schematische Darstellung des Versuchsaufbaus zur Messung der Strömungsrichtung der aus dem Laufrad austretenden Luft und
- Fig. 5: eine schematische perspektivische Darstellung des Teils des Leitschaufelkranzes kombiniert mit einem Schutzgitter.

Das Laufrad 2 des im einzelnen nicht dargestellten Ventilators eines in Fig. 1 schematisch angedeuteten Luftkühlers 15 sitzt mit seiner Nabe 1 auf der Drehachse 5 eines das Laufrad antreibenden Elektromotors 6. Abstromseitig des Laufrades ist ein Strömungsleitapparat angeordnet, bestehend aus einem stationären Leitschaufelkranz 3, der von dem Laufrad 2 einen geringen Abstand aufweist und axial mit dem Laufrad fluchtet und dessen Schaufeln 13, 14, wie aus Fig. 3 ersichtlich, so gekrümmt sind, dass sie die aus dem Laufrad 2 austretenden Luftstrahlen S bündeln.

Zu dem Strömungsleitapparat gehört ein Berührungsschutz 4, der auf der Luftaustrittsseite 7 des Leitschaufelkranzes angeordnet ist und aus einem Maschendrahtgewebe besteht, das wenigstens die Schaufelkanäle 17 abdeckt, so dass ein Hindurchgreifen durch die Schaufelkanäle von Hand und damit eine Berührung des rotierenden Laufrades unmöglich ist.

Der in Fig. 1 schematisch angedeutete Elektromotor 6 wird mit Hilfe einer Vorrichtung 18 im Leitschaufelkranz 3 gehaltert.

Mit der obigen Konstruktion durchgeführte Versuche haben gezeigt, dass bei einem Laufraddurchmesser LD von 880 mm bei einem Nabendurchmesser ND von 250 mm die im folgenden noch näher erläuterte Konstruktion des Leitschaufelkranzes 3 und insbesondere der Leitschaufeln selbst den Abstrahlwinkel ε des Luftstroms am Laufradaustritt so beeinflusst, dass der Luftstrom nach kurzer Entfernung, d.h. etwa 1 m hinter dem Leitschaufelaustritt E, fast parallel zur Laufradmittelachse 5 verläuft.

Zur Feststellung dieser Tatsache wurde eine Strömungsfeldaufnahme an dem in Fig. 1 dargestellten Laufrad 2 zunächst ohne nachgeschaltetem Leitschaufelkranz 3 mit Hilfe einer Conrad-Sonde gemacht.

Da die Strömungsgeschwindigkeit ein Vektor ist, benötigte man zu ihrer exakten Feststellung neben dem Betrag auch die Richtung. Zur Messung der Strömungsrichtung wurde eine 5-Lochsonde nach Conrad verwendet, und zwar mit einem in Fig. 4 dargestellten Versuchsaufbau.

Die Messungen wurden entlang der Laufradmittelachse durchgeführt.
Abstand: Laufradschaufelende - Rand der Einlaufdüse 6 = 40 mm
Abstand: Einlaufdüsenrand - Conradsondenkopf= 35 mm

### Messergebnisse:

| Nr. | Radius in mm | Winkel β in Grad | delta P_{dyn} in Pa | delta pα in Pa | delta pα delta P_{dyn} | Winkel ε* in Grad |
|---|---|---|---|---|---|---|
| 1 | 0 | 50 | 50 | - 30 | - 0,6 | - 14,2 |
| 2 | 10 | 50 | 68 | - 40 | - 0,59 | - 14 |
| 3 | 30 | 37 | 84 | - 40 | - 0,48 | - 12 |
| 4 | 54 | 30 | 93 | - 30 | - 0,32 | - 8 |
| 5 | 78 | 40 | 95 | - 35 | - 0,37 | - 9,2 |
| 6 | 104 | 43 | 106 | - 40 | - 0,38 | - 9,3 |
| 7 | 132 | 47 | 100 | - 50 | - 0,5 | - 12,4 |
| 8 | 163 | 50 | 67 | - 35 | - 0,52 | - 13 |
| 9 | 180 | 55 | 38 | - 17 | - 0,45 | - 11,4 |
| 10 | 200 | 63 | 16 | - 2 | - 0,13 | - 3,6 |

| | | | | | | |
|---|---|---|---|---|---|---|
| *) abgelesener Winkel ε ergibt sich aus dem Kalibrierdiagramm der Aerodynamischen Versuchsanstalt in Göttingen | | | | | | |

Der gemessene Abstrahlwinkel ε ist also bei dem Ventilatorlaufrad 2 ohne nachgeschaltetem Leitschaufelkranz 3 längs des Laufradradius überall negativ, was bedeutet, dass die aus dem Ventilator austretenden Luftstrahlen nicht gebündelt werden, sondern von der Laufradachse 5 wegdivergieren.

Mit Hilfe des dem Laufrad 2 in geringem Abstand nachgeschalteten Leitschaufelkranzes 3 gelang es, den Abstrahlwinkel ε des Luftstroms der Luftaustrittsseite 7 des Laufrades so zu beeinflussen, dass die hinter dem Laufrad herrschende Strömung im wesentlichen gerade gerichtet ist, d.h. nicht mehr drallbehaftet ist, wie dies in Fig. 1 durch das Luftstrahlenbündel im unteren Bereich schematisch angedeutet ist.

Dadurch steigt der statische Druck hinter dem Laufrad bei entsprechender Wirkungsgradverbesserung.

Während die Messung ohne nachgeschalteten Leitschaufelkranz bestätigt, dass die Luft seitlich vom Laufrad abströmt und mehr als 80 % des Volumenstroms im Bereich von 0 bis 150 mm Entfernung vom Laufrad erzeugt wird, hat sich gezeigt, dass mit Hilfe des Leitschaufelkranzes und bei einer Optimierung des Abstandes zwischen dem Laufrad und dem Leitschaufelkranz auch der seitlich entweichende Luftstrom erfasst werden kann. Bei einem Laufraddurchmesser LD von 800 mm hat sich auf diese Weise als optimale Länge LL der Schaufeln 13, 14 des Leitschaufelkranzes 3 160 mm (Fig. 3) erwiesen. Die Anzahl Z der Leitschaufeln betrug, wie aus Fig. 2 ersichtlich, fünfundzwanzig bei gleichmäßiger Schaufelverteilung und Teilung am Außenring AR von 103 und Teilung am Innenring IR von 62,8.

Die Leitschaufeln 13, 14 sind den Laufschaufeln angepasst, d.h., der Vektor der Austrittsgeschwindigkeit des Laufrads 2 tritt tangential in das Leitrad bzw. den Leitschaufelkranz 3 ein. Durch die Krümmung wird der Vektor umgelenkt, so das er fast parallel zur Laufraddrehachse 5 den Leitschaufelkranz 3 verlässt, wie aus Fig. 1 ersichtlich.

Im einzelnen hat die der Ausführungsform von Fig. 1 zugrundeliegende Anordnung von Laufrad und Leitschaufelkranz unter vergleichbaren Versuchsbedingungen wie oben im Zusammenhang mit dem Versuchsaufbau ohne Leitschaufelkranz 3 beschrieben, zu den folgenden Messergebnissen geführt.

### Versuchsbedingungen:

Abstand zwischen LR-Schaufelende und Rand der Einlaufdüse 16 = 40 mm
Abstand Einlaufdüsenrand und Leitschaufelkranz = 30 mm
Abstand Leitschaufelkranz und Conradsondenkopf= 30 mm
Vorzeichenvereinbarung wie beim vorherigen Versuchsaufbau.

### Messergebnisse:

| Nr. | Radius in mm | Winkel β in Grad | delta P_{dyn} in Pa | delta pα in Pa | delta pα delta P_{dyn} | Winkel ε* in Grad |
|---|---|---|---|---|---|---|
| 1 | 0 | - 5 | 110 | - 20 | - 0,18 | - 4,3 |
| 2 | 10 | - 2 | 150 | - 30 | - 0,2 | - 5 |
| 3 | 35 | 0 | 170 | - 32 | - 0,19 | - 4,6 |
| 4 | 50 | 0 | 155 | - 16 | - 0,1 | - 4,2 |
| 5 | 70 | 0 | 150 | 22 | - 0,15 | - 3,7 |
| 6 | 100 | 2 | 120 | 38 | - 0,32 | - 7,2 |
| 7 | 120 | 7 | 71 | 27 | - 0,38 | - 8,2 |
| 8 | 140 | - 15 | 40 | 16 | - 0,4 | - 8,8 |
| 9** | 160 | - 45 | 145 | - 60 | - 0,41 | - 10,2 |

| | | | | | | |
|---|---|---|---|---|---|---|
| * abgelesener Winkel ε aus dem Kalibrierdiagramm der Aerodynamischen Versuchsanstalt in Göttingen ** Messung außerhalb des Leitschaufelkranzes | | | | | | |

Es ist zu erkennen, dass in einem Abstand von 160 mm bezogen auf den Rand der Einlaufdüse 16 der Winkel α bzw. ε wieder negativ ist. Dies ist durch die gestrichelte Linie LS in Fig. 1 angedeutet. Die Abstrahlwinkel beeinflussen sich gegenseitig, was im vorliegenden Fall bedeutet, dass der Luftstrahl S schon nachkurzer Entfernung, nämlich nach etwa 1 m, fast parallel zur Laufraddrehachse 5 verläuft, was sich wiederum positiv auf die Wurfweite des Laufrads auswirkt.

Während bei der Versuchsanordung ohne nachgeschalteten Leitschaufelkranz der Abstrahlwinkel ε hinter dem Laufrad durchschnittlich 20° beträgt, was eine Strahlaufweitung von ca. 40° bedeutet, und die Geschwindigkeit der abgestrahlten Luft im Abstand von 4 m zu 1 m/s gemessen wurde, betrug der Abstrahlwinkel bei Versuchsanordnung mit nachgeschaltetem Leitschaufelkranz durchschnittlich nur etwa 5° und somit die Strahlaufweitung etwa 10°, was eine erhebliche Reduzierung gegenüber dem Zustand ohne nachgeschaltetem Leitschaufelkranz bedeutet. Diese reduzierte Strahlaufweitung führt auch zu einer erheblichen Vergrößerung der Wurfweite des Strahls, die in einem Abstand von 4 m vom Laufrad durch eine Geschwindigkeit von 6,7 m/s gekennzeichnet ist. Andere Abstandswerte zeigen gegenüber der Anordnung ohne Leitschaufelkranz ähnlich verbesserte Wurfweitenwerte.

Somit wird mit Hilfe des nachgeschalteten Leitschaufelkranzes 3 eine wesentliche Bündelung der Luftstrahlen erreicht.

Wie aus Fig. 3 ersichtlich sind die Leitschaufeln 13, 14 des Leitschaufelkranzes 3 von ihrer Vorderkante V ausgehend, an der der Einfallstrahl S₁ tangential zur Schaufeloberfläche 19, 20 in den Leitschaufelkranz eintritt, bis zu ihrer Hinterkante E, an der der Ausfallstrahl S₂ den Leitschaufelkranz tangential zur Schaufeloberfläche verlässt, kontinuierlich flächig gekrümmt. Diese Krümmung entspricht einem Kreisbogen mit dem Radius R. Der Krümmungswinkel Δ der Leitschaufeln 13, 14 zwischen Schaufelvorderkante V und Schaufelhinterkante E beträgt etwa 63° und wird bestimmt durch den Schnittpunkt C der beiden Lote L₁ und L₂ auf den Einfallstrahl S₁ an der Schaufelvorderkante V und den Ausfallstrahl S₂ an der Leitschaufelhinterkante E.

Die durch die beiden Schnittpunkte der Lote L₁ und L ₂ mit dem Einfallstrahl S₁ bzw. dem Ausfallstrahl S₂ an der Schaufelvorderkante V bzw. der Schaufelhinterkante E gelegte Gerade G bildet mit den beiden Schaufelkanten einen Winkel γ von 111°.

Die in Fig. 3 dargestellte besondere Ausrührungsform des Leitschaufelkranzes 3 kennzeichnet sich nicht nur durch die im Zusammenhang mit Fig. 2 erwähnte Außenringteilung AR von 103 mm und Innenringteilung IR von 62,8 mm bei einer Leitschaufelanzahl von fünfundzwanzig, sondern auch durch das Merkmal, dass die Breite T des Leitschaufelkranzes, die von seiner Lufteintrittsseite 8 und seiner Luftaustrittsseite 7 begrenzt wird, 55 mm, die Breite F des Fußes 12 der Leitschaufeln 62,7 mm und die Breite S der Spitze 11 der Leitschaufeln 46,7 mm betragen. Darüber hinaus ist die Leitschaufelvorderseite 10 gerade ausgebildet und verläuft in Umfangsrichtung zur Laufradmittelachse 5 geneigt, während die Rückseite 9 der Leitschaufeln 13, 14 zwar ebenfalls gerade ist, jedoch in Umfangsrichtung senkrecht zur Drehachse 5 ausgerichtet ist.

In Fig. 5 ist die lösbare Befestigung des Schutzgitters 4 an dem Leitschaufelkranz 3 mit Hilfe von am Umfangsrand 21 des aus Kunststoff bestehenden Leitschaufelkranzes angeformten Klipsen 22, 23 dargestellt, die den oberen Runddraht 25 des aus Draht 24 bestehenden Schutzgitters 4 umgreifen und sich bei Bedarf von letzterem leicht lösen lassen.

Diese hakenartige Befestigung durch Anklipsen lässt sich, falls es beispielsweise Kostengründe verlangen, auch ersetzen durch nicht dargestellte Kabelbinderdrähte, so dass das Schutzgitter jederzeit vom Leitschaufelkranz wieder gelöst werden kann, wenn beispielsweise der Leitschaufelkranz, der bekanntlich gegenüber dem Laufrad feststeht, ausgetauscht bzw. ersetzt werden soll, weil andere Wurfweiten des das Laufrad verlassenden Luftstroms verlangt werden oder beispielsweise eine Reparatur des Leitschaufelkranzes erforderlich ist.

Im Falle der Wurfweitenänderung würde dann der Leitschaufelkranz gegen einen solchen ersetzt werden, bei dem die Anzahl bzw. Krümmung der Schaufeln 13, 14 entsprechend geändert wurde.

## Patentansprüche

1. Ventilator, insbesondere für Luftkühler (15), mit
einem Laufrad (2),
einem abstromseitig des Laufrades (2) in geringem Abstand von diesem angeordneten und axial mit diesem fluchtenden, stationären Leitschaufelkranz (3) mit gekrümmten Schaufeln (13, 14), und
einem auf der Eintritts- oder Anstrittsseite des Leitschaufelkranzes (3) angeordneten Schutzgitter (4),
**dadurch gekennzeichnet, dass**
der Leitschaufelkranz (3) einen Umfangsrand (21) aufweist und
das Schutzgitter (4) lösbar am Umfangsrand (21) des Leitschaufelkranzes (3) befestigt ist.

2. Ventilator nach Anspruch 1, **dadurch gekennzeichnet, dass** das Schutzgitter (4) am Leitschaufelkranz (3) angeklipst ist.

3. Ventilator nach Anspruch 2, **dadurch gekennzeichnet, dass** am Umfangsrand (21) des Leitschaufelkranzes (3) Klipse (22, 23) angeformt sind.

4. Ventilator nach Anspruch 3, **dadurch gekennzeichnet, dass** das Schutzgitter (4) aus Draht (24) besteht und die Klipse (22, 23) den oberen Draht, vorzugsweise den oberen Runddraht (25), umgreifen.

5. Ventilator nach Anspruch 1, **dadurch gekennzeichnet, dass** das Schutzgitter (4) durch Kabelbinder am Leitschaufelkranz (3) befestigt ist.

## Claims

1. Fans, particularly for air coolers (15), comprising a fan radiator (2), a stationary annular guide ring (3), located downstream of the fan, in a small distance thereof, axially aligned therewith and provided with curved vanes (13, 14) and a fan guard (4), positioned on the entrance side or the exit side of the annular guide ring (3), **characterized in that** the annular guide ring (3) is provided with a circumferential edge (21) and the fan guard is detachably fixed to the circumferential edge (21) of the annular guide (3).

2. Fan according to claim 1, **characterized in that** the fan guard is clamped to the annular guide ring (3).

3. Fan according to claim 2, **characterized in that** the circumferential edge (21) of the annular guide ring (3) is configured with clips (22, 23).

4. Fan according to claim 3, **characterized in that** the fan guard (4) is comprised of wire (24) and that the clips (22, 23) catch the upper wire, preferably the upper wire (25) of circular cross section.

5. Fan according to claim 1, **characterized in that** the fan guard (4) is fixed to the annular guide ring (3) by cable fasteners.

## Revendications

1. Ventilateur, en particulier pour refroidisseurs à air (15), comprenant : un rotor (2),
une couronne à aubes directrices (3) stationnaire, agencée du côté aval du rotor (2) à faible distance de celui-ci et en alignement axial avec celui-ci, dotée d'aubes incurvées (13, 14), et
un grillage protecteur (4) agencé sur le côté entrée ou sur le côté sortie de la couronne à aubes directrices (3),
**caractérisé en ce que**
la couronne à aubes directrices (3) comporte une bordure périphérique (21), et
le grillage protecteur (4) est fixé de façon détachable sur la bordure périphérique (21) de la couronne à aubes directrices (3).

2. Ventilateur selon la revendication 1, **caractérisé en ce que** le grillage protecteur (4) est clipsé sur la couronne à aubes directrices (3).

3. Ventilateur selon la revendication 2, **caractérisé en ce que** des clips (22, 23) sont conformés sur la bordure périphérique (21) de la couronne à aubes directrices (3).

4. Ventilateur selon la revendication 3, **caractérisé en ce que** le grillage protecteur (4) est constitué par des fils (24), et les clips (22, 23) entourent le fil supérieur, de préférence le fil rond supérieur (25).

5. Ventilateur selon la revendication 1, **caractérisé en ce que** le grillage protecteur (4) est fixé sur la couronne à aubes directrices (3) par des attaches de câble.
